# EUROPÄISCHE PATENTSCHRIFT

(11) **EP 1 524 385 B1**
(45) Veröffentlichungstag und Bekanntmachung des Hinweises auf die Patenterteilung: **25.03.2009**
(21) Anmeldenummer: 04023139.1
(22) Anmeldetag: 29.09.2004
(51) Int. Cl.: E04F 13/18, E04F 15/10, E04C 2/34, E04C 2/24

(54) **Extrudierte Platte, insbesondere für Bodenbelag**
Extruded panel, in particular for flooring
Panneau extrudé, en particulier pour revêtement de sol

(30) Priorität: 15.10.2003 DE 20315836 U
(43) Veröffentlichungstag der Anmeldung: 20.04.2005
(73) Patentinhaber: Novo-Tech GmbH & Co. KG, 06449 Aschersleben (DE)
(72) Erfinder: Brinkkötter, Dieter, 33790 Halle (DE)
(74) Vertreter: Dantz, Jan Henning

(56) Entgegenhaltungen:
- EP-A- 0 785 319
- EP-A- 1 416 100
- WO-A-01/00948
- WO-A-20/04083558
- DE-A- 2 101 782
- US-A- 6 035 588
- US-A1- 2002 059 766
- US-A1- 2003 154 662
- US-B1- 6 586 503

## Beschreibung

Die vorliegende Erfindung betrifft eine Platte, insbesondere eine Bodenplatte als Kombi-Barfußdiele, die sich sowohl innerhalb als auch außerhalb eines Gebäudes verlegen lässt, gemäß dem Oberbegriff des Anspruchs 1.

Es gibt Bodenplatten, die aus einem Vollprofil aus Holz oder einem verpressten Holzwerkstoff hergestellt sind, wobei an der Oberseite Profilierungen zur Erhöhung der Rutschfestigkeit vorgesehen sein können. Zur Verriegelung dieser Platten weisen diese an ihren Längskanten jeweils eine Nut auf, in die ein Verbindungselement mit Federn eingefügt werden kann, dass dann an dem Boden festgelegt wird. Der Einsatz von Platten aus Holz besitzt den Nachteil, dass diese relativ schnell einem Alterungsprozess unterliegen und nach mehreren Jahren ausgewechselt werden müssen. Gerade für Terrassen oder Balkone müssen Platten aus Holz häufig imprägniert werden, um die Lebensdauer zu verlängern.

Ferner gibt es für den Innenbereich mit einer Laminatschicht versehene Platten, die eine beschichtete Trägerschicht aus verpresstem Leim und Späne aufweisen. Bei der Herstellung werden die Platten abgetrennt und an ihren Kanten durch Fräsen profiliert, um diese beim Verlegen verriegeln zu können. Die Herstellung solcher gefrästen Profile ist relativ aufwendig. Ferner sind diese Platten nur schlecht für den Außenbereich einsetzbar, da sie nicht witterungsbeständig sind.

Aus US 2002/059766 A ist eine Platte der eingangs genannten Gattung bekannt.

Es ist Aufgabe der vorliegenden Erfindung eine Platte, insbesondere eine Bodenplatte, zu schaffen, die einfach zu verlegen ist eine hohe Witterungsbeständigkeit sowie eine hohe Rutschfestigkeit besitzt.

Diese Aufgabe wird mit einer Platte mit den Merkmalen des Anspruches 1 gelöst.

Die Platte besteht erfindungsgemäß aus einem im Extrusionsverfahren hergestellten Körper aus einer Mischung aus Naturstoffen, wie Holzfasern, Holzspäne, Stroh, Heu, Reisschalen oder dergleichen, und Kunststoff, wobei die Platte an gegenüberliegenden Längsseiten ein integral ausgebildetes Verriegelungssystem aus Nut und/oder Feder aufweist. Die Platte lässt sich somit in einem Herstellungsschritt durch Extrudieren fertigen und muss nicht in mehreren Schritten nachbearbeitet werden, um ein Verriegelungsprofil zu fräsen oder die Oberfläche dekorativ zu beschichten. Denn im Extrusionsverfahren kann die Platte in einem Arbeitsgang in der gewünschten Form hergestellt werden. Die Platte ist gleich verlegefertig ausgebildet und weist eine begehbare Oberfläche auf. Durch den Einsatz von einer Mischung aus Naturstoffen und Kunststoff ist die Platte extrem witterungsbeständig, da keine Feuchtigkeit in die Platte eindringen kann.

Gemäß der Erfindung ist an der Oberseite eine rutschhemmende Profilierung einextrudiert. Die rutschhemmende Profilierung kann beispielsweise aus mehreren beabstandet zueinander angeordneten Rillen bestehen, die einen verbesserten Halt beim Betreten geben und auch ein Abströmen von Regenwasser zur Seite hin ermöglichen. Zusätzlich oder alternativ kann die Oberfläche gebürstet werden. Bei einem Bürsten mittels einer Stahlbürste entstehen kleine Längsrillen, die eine besonders rutschhemmende Oberfläche ausbilden, obwohl eine Splitterbildung nicht erfolgt, wie dies bei einem reinen Holzwerkstoff der Fall wäre.

Gemäß der Erfindung ist an der Unterseite der Platte ebenfalls eine begehbare Oberfläche ausgebildet, die eine anders gestaltete Profilierung als die Oberseite aufweist. Dann kann die Platte wahlweise mit der Ober- oder Unterseite nach oben verlegt werden, je nach Geschmack des Verwenders, ohne dass zwei getrennt Platten hergestellt und gelagert werden müssen.

Um das Gewicht der Platte gering zu halten und nur relativ wenig Material für eine Bodenplatte zu verwenden, sind an der Unterseite vorzugsweise mehrere leistenförmige Aussparungen vorgesehen. Dadurch wird bei vorgegebener Dicke einer Platte der Materialverbrauch gesenkt und zusätzlich lässt sich die Platte verschiebesicher auf einem Boden verlegen, da die abwechselnde Anordnung von Aussparungen und hervorstehenden Stegen einen erhöhten Halt geben. Die Aussparungen besitzen vorzugsweise eine Tiefe zwischen 20 und 60 %, insbesondere 30 bis 50 % der Dicke der Platte, sodass die Platte noch eine ausreichende Trittfestigkeit besitzt. Alternativ ist es möglich, die Platte als Hohlprofil mit mehreren Hohlkammern auszubilden, so dass bezogen auf die Festigkeit der Platte der Materialverbrauch und das Gewicht vergleichsweise gering sind.

Vorzugsweise enthält die Platte einen eingefärbten Kunststoff, der witterungsbeständig ist und im wesentlichen die Farbe beibehält. Dadurch kann die Platte gerade für Terrassen oder Balkone eingesetzt werden und es lässt sich mit der Zugabe von geeigneten Farbstoffen eine dekorativ ansprechende Platte bereitstellen.

Zur Festlegung der Platten können an zwei gegenüberliegenden Längskanten jeweils eine Nut zur Einfügung einer Feder eines Verbindungselementes vorgesehen sein. Die Nut kann dabei keilförmig und zu einer horizontalen Ebene symmetrisch ausgebildet sein, damit mit den gleichen Verbindungselementen die Platte mit der Oberseite oder Unterseite nach oben gerichtet montiert werden kann. Alternativ ist es möglich, an einer Längskante eine hinterschnittene Nut und an einer gegenüberliegenden Längskante ein in die Nut einfügbares Federprofil auszubilden, die dann ineinander geschwenkt werden können, um eine dauerhafte Verriegelung der Platten zu erreichen.

Die Erfindung wird nachfolgend anhand zweier Ausführungsbeispiele mit Bezug auf die beigefügten Zeichnungen näher erläutert. Es zeigen:
- Figur 1a) und 1b): zwei Seitenansichten auf eine erfindungsgemäße Platte gemäß einem ersten Ausführungsbeispiel;
- Figur 2a) und b): zwei Seitenansichten der Platte der Figur 1 im montierten Zustand;
- Figur 3: eine Seitenansicht durch eine Platte gemäß einem zweiten Ausführungsbeispiel;
- Figur 4: eine Seitenansicht der Platte der Figur 1 mit einer alternativen Befestigung, und
- Figur 5: eine Draufsicht auf das Befestigungselement der Figur 4.

Eine Platte 1 umfasst einen Körper 2, der aus einer Mischung aus Naturstoffen, wie Holzfasern, Holzspäne, Stroh, Heu, Reisschalen oder dergleichen und Kunststoff, vorzugsweise Polypropylen im Extrusionsverfahren hergestellt ist. Diese Naturstoffe sind äußerst kostengünstig zu Beschaffen und können neben Polypropylen auch mit einem anderen Polymer verarbeitet werden. Die Mischung aus Kunststoff und Naturstoffen wird erhitzt und durch einen Extruder gedrückt, der der Platte 1 die entgültige Form gibt. Der Anteil an Polypropylen kann je nach Festigkeitsanforderungen zwischen 20 und 40 % liegen. Für eine stärkere Bindung kann die Mischung auch einen Anteil an Zement aufweisen.

Die Platte 1 ist in der Draufsicht rechteckig ausgebildet und weist eine wesentlich größere Länge als Breite auf. An der Oberfläche sind in Längsrichtung verlaufende Rillen 3 ausgespart, zwischen denen leistenförmige Vorsprünge 4 angeordnet sind. Durch die Rillen 3 wird die Rutschfestigkeit an der Oberfläche erhöht, wobei sich die Rillen 3 nur über einen geringfügigen Teil der Höhe der Platte 1 erstrecken. Ferner ist die Oberfläche mittels gebürstet und daher mit feinen Längsrillen versehen.

An der gegenüberliegenden Unterseite ist ebenfalls eine begehbare Fläche mit Einschnitten 6 und Rippen 5 ausgebildet, es ist also eine zu der Oberseite abgewandelte Profilierung ausgebildet, die im Extrusionsverfahren ohne Nachbehandlung herstellbar ist. Dadurch kann der Verwender frei entscheiden, welche der beiden profilierten Flächen sichtbar sein soll. Die Platte 1 ist mit beiden Seiten nach oben verlegbar und aufgrund des Materials splitterfrei, so dass sie sich als Kombi-Barfußdiele einsetzen lässt.

Die Platte 1 ist als Hohlprofil ausgebildet und umfasst mehrere im Querschnitt rechteckförmige Hohlkammern 8 die über Stege 7 voneinander beabstandet sind. Die Stege 7 verbinden die Oberseite mit der Unterseite und sorgen für eine ausreichende Trittfestigkeit der Platte 1.

An gegenüberliegenden Längskanten der Platte 1 ist jeweils eine zur Höhe der Platte 1 etwa mittige Nut 9 vorgesehen, die keilförmig verlaufende Wände 10 aufweist und zu einer horizontalen Ebene symmetrisch ist.

In Figuren 2a) und 2b) ist die Platte 1 über ein Verriegelungssystem jeweils im montierten Zustand gezeigt, wobei in Figur 2a) die Rillen 3 nach oben angeordnet sind und in Figur 2) die Rippen 5 und Einschnitte 6 nach oben angeordnet sind. In die Nut 9 der Platte 1 ist eine keilförmige Feder 13 mit entsprechenden schrägen Wänden 12 eines Verbindungselementes 11 eingefügt. Das Verbindungselement 11 weist an gegenüberliegenden Seiten Federn 13 auf, die dann in die Nuten 9 zweier benachbarter Platten 1 eingefügt sind.

Das Verbindungselement 11 ist an der Unterseite mit einem leistenförmigen Vorsprung 14 ausgebildet, der sich etwa bis zu dem Boden erstreckt. Das Verbindungselement 11 kann von oben durch bekannte Befestigungsmittel, wie Schrauben, Klammern oder andere Befestigungsmittel mit einem unter den Platten 1 angeordneten Bodengerüst verbunden werden, wobei durch die keilförmige Ausgestaltung der Nuten 9 und der Federn 13 ein Festklemmen der Platten 1 erreicht wird. Das Verbindungselement 11 kann dabei wie die Platten 1 aus dem oben genannten extrudierten Material oder einem anderen Material hergestellt sein.

In Figur 3 ist eine modifizierte Ausführungsform einer erfindungsgemäßen Platte 1' gezeigt. An der Oberseite ist die Platte 1 wieder mit Rillen 3' und Vorsprüngen 4' versehen. Diese Platte 1' ist jedoch nicht als Hohlprofil ausgebildet sondern weist an der Unterseite leistenförmige Aussparungen 6' vorgesehen, die von stützenden Fußleisten 5' umgeben sind. Die Dicke der Platte 1 ergibt sich aus der Strecke zwischen den Fußleisten 5' und der Oberseite der Vorsprünge 4. Durch die Aussparungen 6' wird bezogen auf die Dicke der Platte 1 der Materialverbrauch und das Gewicht verringert, wobei die Dicke der Platte 1 in dem Bereich des Aussparungen 6' immer noch eine ausreichende Trittfestigkeit gewährleistet. Die Aussparungen 6' erstrecken sich über etwa 40 % der Dicke der Platte 1.

In Figur 4 ist die Platte 1 mittels einer Befestigungsklammer 20 am Boden festgelegt. Die metallische Befestigungsklammer 20 weist nach oben herausragende Vorsprünge 21 und 22 auf, die jeweils zu einer Seite hin abgewinkelt sind. Der winklige Teil liegt dabei an einer schrägen unteren Wand 10 der Nut 9 einer Platte 1 an, so dass zwei benachbarte Platten 1 klemmend am Boden festlegbar sind. Dabei wird die Befestigungsklammer 20 mit einem ebenen Bodenabschnitt 23 an einer unterer Auflage festgeschraubt, so dass die Platten 1 dann in die entsprechenden Vorsprünge 21 und 22 mit ihren Nuten 9 eingeschoben werden können.

In Figur 5 ist die Befestigungsklammer 20 aus Edelstahl im Detail gezeigt. Die Vorsprünge 21 und 22 sind in eine Richtung längs zu der Nut 9 der Platten 1 versetzt angeordnet und weisen mit ihrem winkligen Abschnitt in entgegengesetzte Richtungen. Die Vorsprünge lassen sich beispielsweise durch Stanzen und Biegen herstellen. Hierdurch sind in dem Bodenabschnitt 23 Aussparungen 24 und 25 ausgebildet. Benachbart zu den Vorsprüngen 21 und 22 sind Öffnungen 26 für Schrauben vorgesehen.

Die dargestellte Erfindung ist nicht auf die gezeigten Ausführungsbeispiele beschränkt. Statt des gezeigten Verriegelungssystems können auch andere Verriegelungssysteme eingesetzt werden, wobei die Platten aus extrudiertem Material jeweils einen Bestandteil des Verriegelungssystems aufweisen, nämlich eine Nut oder eine Feder .

## Patentansprüche

1. Platte, insbesondere Bodenplatte, bestehend aus einem im Extrusionsverfahren hergestellten Körper (2) aus einer Mischung aus Naturstoffen, wie Holzfasern, Holzspäne, Stroh, Heu, Reisschalen oder dergleichen, und Kunststoff, wobei die Platte (1) an gegenüberliegenden Längsseiten ein integral ausgebildetes Verriegelungssystem aus Nut (9, 9') und/oder Feder aufweist, wobei die Platte (1) verlegefertig ausgebildet ist, wobei an der Oberseite eine begehbare Oberfläche und an der Unterseite ebenfalls eine begehbare Oberfläche ausgebildet ist, wobei die Platte wahlweise mit der Ober- oder Unterseite nach oben verlegt werden kann, **dadurch gekennzeichnet, dass** an der Oberseite eine rutschhemmende Profilierung (3, 4) einextrudiert ist und an der Unterseite eine anders gestaltete, rutschhemmende Profilierung (5, 6) einextrudiert ist

2. Platte nach Anspruch 1, **dadurch gekennzeichnet, dass** die Oberfläche gebürstet ist.

3. Platte nach Anspruch 1 oder 2, **dadurch gekennzeichnet, dass** die Platte (1) einen eingefärbten Kunststoff enthält.

4. Platte nach einem der Ansprüche 1 bis 3 **dadurch gekennzeichnet, dass** an zwei gegenüberliegenden Längskanten jeweils eine Nut (9) zur Einfügung einer Feder (13) eines Verbindungselementes (11) oder einer Befestigungsklammer (20) vorgesehen ist.

5. Platte nach Anspruch 4, **dadurch gekennzeichnet, dass** die Nut (9) zur Höhe der Platte (1) etwa mittig angeordnet ist, wobei die Nut (9) keilförmig verlaufende Wände (10) aufweist und zu einer horizontalen Ebene symmetrisch ist.

6. Platte nach einem der Ansprüche 1 bis 5, **dadurch gekennzeichnet, dass** an einer Längskante der Platte eine hinterschnittene Nut und an einer gegenüberliegenden Längskante der Platte eine in die Nut einfügbare Feder ausgebildet ist.

7. Platte nach einem der Ansprüche 1 bis 6, **dadurch gekennzeichnet, dass** die Platte (1) aus einer Mischung aus Naturstoffen und Polymer hergestellt ist.

8. Platte nach einem der Ansprüche 1 bis 7**, dadurch gekennzeichnet, dass** die Platte (1) als Hohlprofil mit ein oder mehreren Hohlkammern (8) ausgebildet ist.

## Claims

1. Panel, in particular floor panel, comprising a body (2) which is produced by an extrusion process and is composed of a mixture of natural materials, such as wood fibres, wood chips, straw, hay, rice husks or the like, and plastic, wherein the panel (1) is provided at opposite longitudinal sides with an integrally formed locking system consisting of a groove (9, 9') and/or tongue, wherein the panel (1) is designed ready for laying, wherein a walkable surface is formed on the upper side and a walkable surface is likewise formed on the lower side, and wherein the panel can be selectively laid with the upper or lower side to the top, **characterized in that** an anti-slip profiling (3, 4) is incorporated by extrusion on the upper side and an anti-slip profiling (5, 6) of different design is incorporated by extrusion on the lower side.

2. Panel according to Claim 1, **characterized in that** the surface is brushed.

3. Panel according to Claim 1 or 2, **characterized in that** the panel (1) comprises a coloured plastic.

4. Panel according to one of Claims 1 to 3, **characterized in that** a groove (9) is provided at each of two opposite longitudinal edges for the insertion of a tongue (13) of a connecting element (11) or a fastening clip (20).

5. Panel according to Claim 4, **characterized in that** the groove (9) is arranged approximately centrally with respect to the height of the panel (1), wherein the groove (9) has walls (10) which extend in a wedge shape and is symmetrical with respect to a horizontal plane.

6. Panel according to one of Claims 1 to 5, **characterized in that** an undercut groove is formed at one longitudinal edge of the panel and a tongue which can be inserted into the groove is formed at an opposite longitudinal edge of the panel.

7. Panel according to one of Claims 1 to 6, **characterized in that** the panel (1) is made of a mixture of natural materials and polymer.

8. Panel according to one of Claims 1 to 7, **characterized in that** the panel (1) is designed as a hollow profile having one or more hollow chambers (8).

## Revendications

1. Plaque, en particulier plaque de plancher, se composant d'un corps (2) fabriqué dans un procédé d'extrusion en un mélange de matières naturelles telles que des fibres de bois, des copeaux de bois, de la paille, du foin, des écorces de riz ou similaires, et de matière plastique, la plaque (1) présentant sur des côtés longitudinaux opposés un système de verrouillage réalisé intégralement composé d'une rainure (9, 9') et/ou d'un ressort, la plaque (1) étant réalisée prête à la pose, une surface praticable étant réalisée sur le dessus et une surface praticable également sur le dessous, la plaque pouvant être posée au choix avec le dessus ou le dessous vers le haut, **caractérisée en ce que** sur le dessus est extrudé un profilage (3, 4) antidérapant et sur le dessous un autre profilage (5, 6) antidérapant, conçu autrement.

2. Plaque selon la revendication 1, **caractérisée en ce que** la surface est brossée.

3. Plaque selon la revendication 1 ou 2, **caractérisée en ce que** la plaque (1) contient une matière plastique colorée.

4. Plaque selon l'une quelconque des revendications 1 à 3, **caractérisée en ce que** sur deux arêtes longitudinales opposées est prévue respectivement une rainure (9) pour l'insertion d'un ressort (13) d'un élément de liaison (11) ou d'une bride de fixation (20).

5. Plaque selon la revendication 4, **caractérisée en ce que** la rainure (9) est disposée à peu près au milieu par rapport à la hauteur de la plaque (1), la rainure (9) présentant des parois (10) s'étendant en forme de coin et étant symétrique par rapport à un plan horizontal.

6. Plaque selon l'une quelconque des revendications 1 à 5, **caractérisée en ce que** sur une arête longitudinale de la plaque est réalisée une rainure contre-dépouillée et sur une arête longitudinale opposée de la plaque est réalisé un ressort pouvant être inséré dans la rainure.

7. Plaque selon l'une quelconque des revendications 1 à 6, **caractérisée en ce que** la plaque (1) est fabriquée en un mélange de matières naturelles et de polymère.

8. Plaque selon l'une quelconque des revendications 1 à 7, **caractérisée en ce que** la plaque (1) est réalisée comme un profil creux avec une ou plusieurs agrafes creuses (8).
